# EUROPÄISCHE PATENTSCHRIFT

(11) **EP 3 084 079 B1**
(45) Veröffentlichungstag und Bekanntmachung des Hinweises auf die Patenterteilung: **30.03.2022**
(21) Anmeldenummer: 14806679.8
(22) Anmeldetag: 05.12.2014
(51) Int. Cl.: E01H 5/06, E01H 4/02, E02F 3/76

(54) **PISTENRAUPE**
SNOW GROOMER
DAMEUSE

(30) Priorität: 20.12.2013 DE 102013226923; 20.01.2014 DE 102014200899
(43) Veröffentlichungstag der Anmeldung: 26.10.2016
(62) Teilanmeldung aus: 21150947.6
(73) Patentinhaber: Kässbohrer Geländefahrzeug AG, 88471 Laupheim (DE)
(72) Erfinder: UMMENHOFER, Gerhard, 88427 Bad Schussenried (DE); HANN, Dieter, 89250 Senden (DE); HOLZAPFEL, Sven, 89081 Ulm (DE)
(74) Vertreter: Patentanwälte Ruff, Wilhelm, Beier, Dauster & Partner mbB
(86) Internationale Anmeldenummer: PCT/EP2014/076759
(87) Internationale Veröffentlichungsnummer: WO 2015/091030

(56) Entgegenhaltungen:
- WO-A1-01/44582
- CA-A1- 2 355 057
- US-A1- 2009 309 779

## Beschreibung

Die Erfindung betrifft eine Pistenraupe mit einem frontseitig angeordneten Räumschild, der einen Mittelteil sowie zwei relativ zu dem Mittelteil schwenkbewegliche Seitenteile umfasst, sowie mit Stellmitteln zum Verstellen des Mittelteils und/oder der Seitenteile, und mit wenigstens einem in einem Fahrerhaus angeordneten, manuell bedienbaren Betätigungselement zum Bedienen der Stellmittel.

Eine derartige Pistenraupe ist in Form eines PistenBully 600 durch die Anmelderin bekannt. Die bekannte Pistenraupe weist frontseitig ein dreigeteiltes Räumschild auf, das einen Mittelteil sowie zwei an gegenüberliegenden Seiten um jeweils eine Hochachse relativ zu dem Mittelteil schwenkbeweglich gelagerte Seitenteile umfasst. Das Räumschild ist an einem Frontträger lösbar befestigt, der mithilfe hydraulischer Stellmittel derart verstellbar ist, dass das Räumschild anhebbar, absenkbar, kippbar sowie schrägstellbar ist. Die beiden Seitenteile werden über dem Räumschild zugeordnete, hydraulische Stellmittel relativ zum Mittelteil verschwenkt. Zum Ansteuern der hydraulischen Stellmittel und demzufolge zum Verstellen des Räumschilds sind elektrohydraulische Aktuatoren vorgesehen, die über ein Betätigungselement in Form eines Joysticks vom Fahrerhaus angesteuert werden. Durch entsprechendes Verlagern und Halten des Joysticks durch den Fahrer der Pistenraupe erfolgt die Bewegung des Räumschilds mit Mittelteil und seinen Seitenteilen. Die Bedienung ist relativ aufwändig und erfordert Geschick und Konzentration des Fahrers der Pistenraupe beim Bedienen des Joysticks.

Eine weitere Pistenraupe ist aus der CA 2 355 057 A1 bekannt. Die Pistenraupe weist an ihrer Vorderseite einen Räumschild auf. Der Räumschild besteht aus einem Mittelteil und verstellbaren Seitenteilen. Der Räumschild ist über ein Kugelgelenk an einer Tragstruktur schwenkbeweglich befestigt. Der Räumschild kann über hydraulische Stellmittel gesenkt oder angehoben, sowie um die Fahrzeuglängs- und -hochachse geschwenkt werden. Die Winkel der verstellbaren Seitenteile sind jeweils um eine Hochachse relativ zum Mittelteil über Stellmittel schwenkbeweglich verstellbar. Ein Betätigungselement in Form eines Joysticks ist in einem Fahrerhaus montiert und verfügt über eine Vielzahl an unabhängigen Steuerbefehlen. Die Steuerbefehle werden bei der Bedienung des Betätigungselements zur elektronischen Steuereinheit gesendet. Die elektrische Steuereinheit aktiviert über Steuerfunktionen die hydraulischen Stellmittel. Auf einen Steuerbefehl erfolgt eine Bewegung des Räumschilds entsprechend der gewünschten Steuerfunktion.

Eine weitere Pistenraupe ist aus der WO 01/44582 A1 bekannt. Die Pistenraupe weist an ihrer Vorderseite einen Räumschild, sowie an ihrer Hinterseite eine Finisheranordnung auf. Die Finisheranordnung ist durch eine Tragrahmenstruktur verstellbar an der Rückseite der Pistenraupe befestigt. Die Tragrahmenstruktur weist rückseitig abstehende Querträger auf, die mit einer rotierenden Fräswelle verbunden sind. Die Fräswelle weist Fräszähne und ein Gehäuse auf. Zudem ist die Fräswelle in mindestens zwei Baugruppen unterteilt, welche separat mit Querträgern verbunden sind. Über einen durch ein Betätigungselement gesteuerten Regler ist die Finisheranordnung ansteuerbar. Die Finisheranordnung kann über hydraulische Stellmittel gesenkt und angehoben werden. Darüber hinaus können die Querträger der mindestens zwei Baugruppen hydraulisch angesteuert werden und ein an den Untergrund angepasstes Profil der Fräswelle ausbilden. Diese separate Ansteuerung ermöglicht beispielweise eine konvex oder konkav ausgebildete Fräswelle. Eine Sensoreinheit überwacht die Finisheranordnung abhängig von Steuerbefehlen des Reglers. Somit ist eine automatisierte Ausrichtung der Finisheranordnung je nach Profil der zu behandelnden Oberfläche möglich.

Ein Radfahrzeug mit einem frontseitig befestigten Räumschild ist aus der US 2009/0309779 A1 bekannt. Der am Radfahrzeug abnehmbar montierte Räumschild ist entweder einteilig aufgebaut oder besteht aus zwei verstellbaren Seitenteilen. Der Räumschild kann mit einem hydraulischen Stellmittel angehoben oder gesenkt werden, sowie in einer gewünschten Orientierung gekippt werden. Die beiden Seitenteile sind zeitgleich in Fahrtrichtung vor und zurück schwenkbar. Die elektronische Steuereinheit ist mit dem hydraulischen System in Kombination montiert und wird über ein im Fahrerhaus des Fahrzeugs befestigtes Betätigungselement kabellos gesteuert. Das Betätigungselement kann in Form einer Fernbedienung mit einem programmierbaren Datenspeicher Steuerbefehle sowie Makros ausführen. Für die Ausrichtung des Räumschilds aktiviert das Betätigungselement die Steuerfunktionen und sendet Steuerbefehle kabellos an die elektronische Steuereinheit. Die Steuerfunktionen der elektrischen Steuereinheit betätigten die hydraulischen Stellmittel und verstellen den Räumschild.

Aufgabe der Erfindung ist es, eine Pistenraupe der eingangs genannten Art zu schaffen, die eine vereinfachte Bedienung durch einen Fahrer der Pistenraupe ermöglichen.

Diese Aufgabe wird durch die Merkmale des Anspruch 1 gelöst. Zwischendem Betätigungselement und dem Stellmittel ist eine elektronische Steuereinheit zwischengeschaltet, die durch das Betätigungselement aktivierbar ist und in aktiviertem Zustand die Stellmittel mit einer zeitlichen Abfolge von Steuerbefehlen zur Erzielung wenigstens einer Steuerfunktion für die Seitenteile und/oder den Mittelteil aus einer Ausgangslage bis in eine durch die Steuerfunktion vorgegebene Endlage ansteuert. Durch die erfindungsgemäße Lösung muss eine Bedien-person das Betätigungselement zwischen einer Ausgangsstellung der Stellmittel für den Mittelteil und/oder die Seitenteile nicht mehr permanent gedrückt oder verstellt halten, bis eine gewünschte Endposition erzielt ist. Vielmehr ist in der elektronischen Steuereinheit bereits wenigstens eine Steuerfunktion programmiert, die zeit- und/oder wegabhängig eine Verstellung der Stellmittel zwischen einer Ausgangslage und einer gewünschten Endlage selbsttätig vornimmt, ohne dass die Bedienperson eine Steuerung durch das Betätigungselement vornehmen muss. Das Betätigungselement dient vielmehr lediglich noch dazu, die Steuerfunktion durch die elektronische Steuereinheit einzuleiten. Die entsprechend programmierte Abfolge der Steuerbefehle erfolgt nach Art eines Makrogenerators selbsttätig durch die entsprechend programmierte Steuerfunktion. Als Betätigungselement kann ein Tastknopf am Joystick im Fahrerhaus vorgesehen sein, der die entsprechende Steuerfunktion in der elektronischen Steuereinheit auslöst. Der Joystick kann während des Ablaufs der wenigstens einen Steuerfunktion dazu benutzt werden, um andere Bedienfunktionen der Pistenraupe zu steuern.

Erfindungsgemäß ist wenigstens einem Stellmittel eine Wegesensorik zugeordnet, die Stelldaten des Stellmittels erfasst und an die Steuereinheit überträgt und/oder wenigstens einem Seitenteil eine Winkelsensorik zugeordnet, die Winkeldaten erfasst und an die Steuereinheit überträgt. Die Winkelsensorik erfasst vorzugsweise Winkelstellungen des wenigstens einen Seitenteils relativ zum Mittelteil. Vorzugsweise ist die Winkelsensorik im Bereich der Schwenklagerung des jeweiligen Seitenteils am Mittelteil angeordnet.

Erfindungsgemäß regelt die Steuereinheit die Stellmittel über die wenigstens eine Steuerfunktion abhängig von erfassten Weg- und/oder Winkelsignalen der Wege- und/oder Winkelsensorik. Eine derartige Regelung ermöglicht eine verbesserte Genauigkeit der Steuerfunktionen für das Räumschild und demzufolge besonders exakte Ausgangs- und End-stellungen des Räumschilds abhängig von der jeweiligen Steuerfunktion. Hierdurch ist eine weiter verbesserte Bearbeitung von Schneeoberflächen in Funparks, Halfpipes, auf Skipisten oder auf Fuß- und Loipenwegen erzielbar.

In Ausgestaltung der Erfindung sind in der elektronischen Steuereinheit mehrere unterschiedliche Steuerfunktionen abgelegt, die alternativ oder kumulativ über das wenigstens eine Betätigungselement aktivierbar sind. Bevorzugte Steuerfunktionen sind insbesondere für den Einsatz einer Pistenraupe zur Funparkgestaltung die Überführung des Mittelteils und der Seitenteile in Schneeräumstellungen, in Glätt-, Schneid- und Formstellungen, oder auch in angehobene Ruhestellungen, falls das Räumschild nicht benötigt wird. Zur Aktivierung unterschiedlicher Steuerfunktionen kann das Betätigungselement entweder durch mehrmaliges Drücken oder ähnliches unterschiedlich angesteuert werden, oder es sind mehrere Betätigungselemente zur Aktivierung der unterschiedlichen Steuerfunktionen vorgesehen.

In weiterer Ausgestaltung der Erfindung ist die wenigstens eine Steuerfunktion in der elektronischen Steuereinheit systemimplementiert. Bei dieser Ausgestaltung werden eine oder mehrere Steuerfunktionen für das Räumschild bereits herstellerseitig vorgegeben. Dies sind in vorteilhafter Weise Standardfunktionen, die für den typischen Einsatz eines Räumschilds bei einer Pistenraupe benötigt werden.

In weiterer Ausgestaltung der Erfindung ist der Steuereinheit eine Eingabeeinheit zugeordnet, über die die wenigstens eine Steuerfunktion bedienerseitig programmierbar ist. Dadurch kann ein Betreiber einer Pistenraupe individuelle Einstellungen für gewünschte Steuerfunktionen des Räumschilds seiner Pistenraupe vornehmen.

In weiterer Ausgestaltung der Erfindung ist die wenigstens eine Steuerfunktion in einem Display in einem Fahrerhaus der Pistenraupe visualisiert. Dadurch ist für einen Fahrer der Pistenraupe zum einen eine einfache, visualisierte Anwahl einer gewünschten Steuerfunktion erreichbar. Zum anderen erhält der Fahrer auch eine klare Rückmeldung über die eingestellte Steuerfunktion. Das Betätigungselement kann auch einem Touchscreen im Fahrerhaus zugeordnet sein, auf dem die entsprechende Steuerfunktion bereits visualisiert ist. Durch einfache Bedienung des Touchscreens kann die elektrische Steuereinheit aktiviert werden, um die gewünschte Steuerfunktion einzuleiten.

In weiterer Ausgestaltung der Erfindung sind die Stellmittel hydraulisch gestaltet. Als hydraulische Stellmittel sind entsprechende einseitig oder doppelseitig wirkende Hydraulikzylinder vorgesehen. Die hydraulischen Stellmittel sind besonders geeignet, um die relativ hohen Kräfte bei der Schneeoberflächenbearbeitung übertragen zu können. Statt hydraulischer Stellmittel ist es grundsätzlich auch möglich, elektrische oder pneumatische Stellmittel vorzusehen. Die hydraulischen Stellmittel werden durch elektrohydraulische Aktuatoren angesteuert, die wiederum durch die elektronische Steuereinheit angesteuert werden.

Weitere Vorteile und Merkmale der Erfindung ergeben sich aus den Ansprüchen sowie aus der nachfolgenden Beschreibung eines bevorzugten Ausführungsbeispiels der Erfindung, das anhand der Zeichnungen dargestellt ist.
- Fig. 1: zeigt eine Seitenansicht eines Frontteils einer Ausführungsform einer erfindungsgemäßen Pistenraupe,
- Fig. 2: zeigt schematisch in einer Draufsicht eine Ausführungsform eines Räumschilds für die Ausführungsform der erfindungsgemäßen Pistenraupe nach Fig. 1,
- Fig. 3: eine Frontansicht des Räumschilds nach Fig. 2,
- Fig. 4: eine Draufsicht des Räumschilds nach Fig. 3 in einer zu der Darstellung nach Fig. 2 unterschiedlichen Funktionsstellung,
- Fig. 5: einen Querschnitt durch das Räumschild nach Fig. 3 entlang der Schnittlinie IV-IV und
- Fig. 6: in vergrößerter Darstellung einen Ausschnitt V des Schnitts nach Fig. 5.

Eine Pistenraupe P zur Funparkgestaltung weist gemäß den Fig. 1 bis 6 ein Räumschild 1 auf. Das Räumschild 1 umfasst einen Mittelteil 4 sowie zwei auf gegenüberliegenden Seiten am Mittelteil 4 schwenkbeweglich gelagerte Seitenteile 5. Die Seitenteile 5 sind um jeweils eine in Hochrichtung des Räumschilds 1 erstreckte Schwenkachse am Mittelteil 4 schwenkbeweglich gelagert. Die Pistenraupe P selbst weist zur Halterung des Räumschilds 1 einen Frontträger F auf, an dem der Mittelteil 4 des Räumschilds 1 über eine Einhängevorrichtung 13 lösbar befestigt wird. Der Frontträger F kann über hydraulische Stellmittel 15 in Form von ein- oder doppelseitig wirkenden Hydraulikzylindern angehoben, abgesenkt, relativ zu einer Fahrzeugquerachse nach oben oder nach unten verkippt, um eine zentrale Fahrzeuglängsachse verschwenkt oder um eine vertikale Fahrzeughochachse schräggestellt werden. Das Räumschild 1 ist in montiertem Zustand mit dem Frontträger F fest verbunden, so dass eine Verstellung des Frontträgers F zwangsläufig eine entsprechende Verstellung des Räumschilds 1 bewirkt. Das Räumschild 1 weist zwei weitere hydraulische Stellmittel 6 in Form von doppelseitig wirkenden Hydraulikzylindern auf, die zur Ansteuerung der Seitenteile 5 dienen. Jeweils ein hydraulisches Stellmittel 6 erstreckt sich zwischen einer entsprechenden Anlenkung am Mittelteil 4 und einem Ausleger am Seitenteil 5. Das hydraulische Stellmittel 6 in Form des Hydraulikzylinders ist mit zwei Anschlüssen für entsprechende Hydraulikleitungen versehen, um eine hydraulische Druckbeaufschlagung sowohl für ein Einfahren als auch für ein Ausfahren des Hydraulikzylinders zu ermöglichen. Dies wird unter dem doppelseitig wirkenden Hydraulikzylinder verstanden. Bei einem einseitig wirkenden Hydraulikzylinder wird lediglich die Ausfahrrichtung oder die Einfahrrichtung druckbeaufschlagt. Die entgegengesetzte Bewegungsrichtung des Hydraulikzylinders erfolgt dann durch einfaches Lüften des Hydraulikzylinders.

Sowohl die hydraulischen Stellmittel 6 für die Seitenteile 5 als auch die hydraulischen Stellmittel 15 zur Verstellung des Frontträgers F der Pistenraupe P, an dem das Räumschild 1 befestigt ist, werden über elektrohydraulische Aktuatoren H (Fig. 1) angesteuert, von denen anhand der Fig. 2 lediglich ein die hydraulischen Stellmittel 6 für die Seitenteile 5 ansteuernder, elektrohydraulischer Block dargestellt ist. Die elektrohydraulischen Aktuatoren H stehen über Hydraulikleitungen 10 mit den hydraulischen Stellmitteln 6, 15 in Verbindung. Die Steuerung der elektrohydraulischen Aktuatoren H wird durch eine elektronische Steuereinheit S vorgenommen (Fig. 1 und 2), die über wenigstens eine Steuerleitung E durch wenigstens ein Betätigungselement 3 eines Joysticks 2 innerhalb eines Fahrerhauses der Pistenraupe P aktivierbar ist. Das entsprechende Betätigungselement 3 wird durch einen Fahrer oder eine andere Bedienperson der Pistenraupe P betätigt, um durch ein entsprechendes Steuersignal über die Steuerleitung E eine gewünschte Steuerfunktion der elektronischen Steuereinheit S auszulösen.

Die elektronische Steuereinheit bildet ein elektronisches Steuergerät mit wenigstens einem Mikroprozessor, der Teil eines Betriebssystems der elektrischen Steuereinheit S ist. In der elektronischen Steuereinheit S sind mehrere Steuerfunktionen zur Verstellung des Mittelteils 4 und/oder der Seitenteile 5 programmiert, die jeweils eine Ansteuerung der hydraulischen Stellmittel 15 des Frontträgers F und/oder der hydraulischen Stellmittel 6 für die Seitenteile 5 zwischen einer Ausgangslage und einer gewünschten Endlage bewirken. Sowohl Ausgangs- als auch Endlagen entsprechen nicht notwendigerweise den mechanisch bedingten Endanschlägen der hydraulischen Stellmittel 6, 15 des Frontträgers F und der Seitenteile 5. Vielmehr entsprechen Ausgangs- und Endlagen definierten Stellungen des Räumschilds 1, in denen vorteilhafte Bearbeitungsfunktionen des Räumschilds 1 wie eine Schneeräumfunktion, eine Form- und Schneidfunktion für Funkparkgebilde bei Vorwärts- oder Rückwärtsfahrt der Pistenraupe P oder Überführungen in Ruhe- oder Transportstellungen des Räumschilds 1 erzielt werden. Eine entsprechende Steuerfunktion wird in einfacher Weise durch eine Bedienperson ausgelöst, indem das entsprechende Betätigungselement 3 nach Art einer Taste oder eines Knopfes kurz betätigt wird, wodurch über die Steuerleitung E in der elektronischen Steuereinheit S die entsprechende Steuerfunktion aktiviert wird, die anschließend entsprechend der vorgenommenen Programmierung abläuft. Entsprechende Steuerfunktionen können im Betriebssystem der elektronischen Steuereinheit S herstellerseitig bereits implementiert sein. Ergänzend kann eine Eingabeeinheit an die elektronische Steuereinheit S angeschlossen werden, über die benutzerseitig individuelle Steuerfunktionen programmiert werden können.

Um eine noch exaktere Ansteuerung von Ausgangs- und Endlagen der Seitenteile 5 relativ zum Mittelteil 4 zu ermöglichen, sind gemäß Fig. 2 den hydraulischen Stellmitteln 6 Wegsensoren 7 zugeordnet, die über Signalleitungen 9 mit der elektronischen Steuereinheit S in Verbindung stehen. Zudem ist jedem Schwenkscharnier jedes Seitenteils 5 relativ zum Mittelteil 4 eine Winkelsensorik 8 zugeordnet, die ebenfalls über jeweils eine Signalleitung 9 mit der elektronischen Steuereinheit S verbunden ist. Über die entsprechend erfassten Weg- oder Winkelsignale kann die elektronische Steuereinheit S eine Regelung der hydraulischen Stellmittel 6 bewirken, indem die durch die Signalleitungen 9 eingehenden Ist-Werte mit den in der elektronischen Steuereinheit S abgelegten Soll-Werten für Wege oder Winkel verglichen werden und eine Ansteuerung der elektrohydraulischen Aktuatoren H in Abhängigkeit von diesen Soll-/Ist-Wert-Vergleichen erfolgt. Hierdurch ist eine Regelung der Verstellung der Seitenteile 5 relativ zum Mittelteil 4 erzielbar. In gleicher Weise sind auch den hydraulischen Stellmitteln 15 Wegsensoren und/oder beweglichen Teilen des Frontträgers F Winkelsensoren zugeordnet, um auch bezüglich aller wesentlichen Funktionsstellungen des Frontträgers F eine analoge Regelung durch die Steuereinheit zu ermöglichen. Es ist wichtig, festzuhalten, dass für die Ansteuerung der hydraulischen Stellmittel jeweils immer nur eine Sensorik, d.h. Winkelsensorik oder Wegesensorik, benötigt wird, da Signale jeweils eines Sensors ausreichen, um den Verstellweg des jeweiligen hydraulischen Stellmittels ausreichend genau bestimmen zu können.

Wie anhand der Fig. 2 bis 5 erkennbar ist, sind die beiden Seitenteile 5 an ihren relativ zum Mittelteil 4 außen liegenden Seitenkonturen mit jeweils einer Schnittkante 11 versehen, die in einer Räumstellung des Seitenteils 5 relativ zum Mittelteil 4 (siehe in Fig. 3 den linken Seitenteil 5) eine exakt in Hochrichtung des Räumschilds 1 vertikal und geradlinig ausgerichtete Schnittkontur 11 bilden. Da jedes Seitenteil 5 über seine Höhe gesehen konkav konturiert ist, ergibt sich in einer mit dem Mittelteil 4 in einer Ebene fluchtenden Linearstellung des Seitenteils 5 (siehe in Fig. 4 das rechte Seitenteil 5) eine konkave Seitenkontur durch die Schnittkante 11. Die Frontansicht des Räumschilds 1 nach Fig. 3 entspricht exakt der Stellung der Seitenteile 5 relativ zum Mittelteil 4, wie diese in Fig. 34 dargestellt sind.

Der Mittelteil 4 des Räumschilds 1 weist zudem, wie anhand der Fig. 5 und 6 erkennbar ist, im Bereich seiner Unterseite eine ebene Formfläche 14 auf, die sich zur Rückseite des Mittelteils 4 hin, d.h. zu der dem Frontträger der Pistenraupe in montiertem Zustand des Räumschilds 1 zugewandten Seite, in eine Form- und Schneidprofilierung 12 fortsetzt, deren Unterseite sich im Wesentlichen fluchtend zu der Formfläche 14 des Mittelteils 4 erstreckt. Die Formfläche 14 erstreckt sich in einer Ebene über die gesamte Breite des Räumschildes 1, kann jedoch in sich profiliert sein, um auf der bearbeiteten, ebenen Schneeoberfläche eine gleichmäßig profilierte Zeichnung zu erzielen. Zwischen der unterseitigen Ebene der Formfläche 14 des Mittelteils 4 und der unterseitigen Ebene der Form- und Schneidprofilierung 12 ist ein geringer Winkel vorgesehen, da bei einer Vorwärtsfahrt der Pistenraupe bei dem Räumschild 1 nur die Formfläche 14 in Eingriff mit dem Schnee sein soll, um ein Aufschwimmen des Räumschildes durch eine zu große Auflagefläche zu verhindern. Bei einer Rückwärtsfahrt hingegen sollte nur die Schneid-Formprofilierung 12 in die Schneeoberfläche eingreifen. Durch den geringen Winkel zwischen diesen unterseitigen Ebenen werden diese Funktionen erzielt. Die Form- und Schneidprofilierung 12 ist, wie anhand der Fig. 5 erkennbar ist, keilförmig gestaltet und bildet an seinem rückseitigen Rand eine Schneidkante oder Schneidspitze. Die so gestaltete Form- und Schneidprofilierung 12 an der rückseitigen Unterseite des Mittelteils 4 ermöglicht bei Rückwärts-fahrt der Pistenraupe ein Schneiden und Formen der entsprechenden Schneeoberfläche. Die Formfläche 14 dient zudem dazu, die durch die Schneid- und Formprofilierung 12 bearbeitete Schneeoberfläche zu verdichten und glatt zu pressen.

Das Räumschild 1 gemäß den Fig. 3 bis 6 weist zudem auch im Bereich der Seitenteile 5 an einer rückseitigen Unterkante analoge Form- und Schneidprofilierungen 12 auf, die in der fluchtenden Linearstellung der Seitenteile 5 mit der Form- und Schneidprofilierung 12 des Mittelteils 4 fluchten. Dadurch ist über die gesamte Breite des Räumschilds 1 bei Rückwärtsfahrt der Pistenraupe eine Schneeoberflächenbearbeitung durch die rückseitige Unterkante des Räumschilds 1 erzielbar.

## Patentansprüche

1. Pistenraupe mit einem frontseitig angeordneten Räumschild (1), das einen Mittelteil (4) sowie zwei relativ zu dem Mittelteil (4) schwenkbewegliche Seitenteile (5) umfasst, sowie mit Stellmitteln (6) zum Verstellen des Mittelteils (4) und/oder der Seitenteile (5), und mit wenigstens einem in einem Fahrerhaus angeordneten, manuell bedienbaren Betätigungselement (2, 3) zum Bedienen der Stellmittel (6), wobei eine elektronische Steuereinheit (S) zwischen das Betätigungselement (2, 3) und die Stellmittel (6) zwischengeschaltet ist, die durch das Betätigungselement (2,3) aktivierbar ist, **dadurch gekennzeichnet, dass** die elektronische Steuereinheit (S) dazu konfiguriert ist, nach einer Aktivierung die Stellmittel (6) mit einer zeitlichen Abfolge von Steuerbefehlen zur Erzielung wenigstens einer in der elektronischen Steuereinheit programmierten Steuerfunktion für die Seitenteile (5) und/oder den Mittelteil (4) aus einer Ausgangslage bis in eine durch die Steuerfunktion vorgegebene Endlage anzusteuern, wobei die Steuereinheit (S) dazu konfiguriert ist, die Stellmittel (6) über die wenigstens eine Steuerfunktion abhängig von erfassten Weg- und/oder Winkelsignalen einer Wege- und/oder Winkelsensorik (7, 8) zu regeln, und wobei wenigstens einem Stellmittel (6) die Wegesensorik (7) zugeordnet ist, die Stelldaten des Stellmittels (6) erfasst und an die Steuereinheit (S) überträgt und/oder wenigstens einem Seitenteil (5) die Winkelsensorik (8) zugeordnet ist, die Winkeldaten erfasst und an die Steuereinheit (S) überträgt.

2. Pistenraupe nach Anspruch 1, **dadurch gekennzeichnet, dass** in der elektronischen Steuereinheit (S) mehrere unterschiedliche Steuerfunktionen abgelegt sind, die alternativ oder kumulativ über das wenigstens eine Betätigungselement (3) aktivierbar sind.

3. Pistenraupe nach Anspruch 1 oder 2, **dadurch gekennzeichnet, dass** die wenigstens eine Steuerfunktion in der elektronischen Steuereinheit (S) systemimplementiert ist.

4. Pistenraupe nach Anspruch 1 oder 2, **dadurch gekennzeichnet, dass** der Steuereinheit (S) eine Eingabeeinheit zugeordnet ist, über die die wenigstens eine Steuerfunktion bedienerseitig programmierbar ist.

5. Pistenraupe nach einem der vorhergehenden Ansprüche, **dadurch gekennzeichnet, dass** die wenigstens eine Steuerfunktion in einem Display in einem Fahrerhaus der Pistenraupe visualisiert ist.

6. Pistenraupe nach einem der vorhergehenden Ansprüche, **dadurch gekennzeichnet, dass** die Stellmittel hydraulisch gestaltet sind.

## Claims

1. Tracked piste grooming vehicle having a clearing blade (1) arranged at the front and comprising a middle part (4) and two side parts (5) swivellably movable relative to said middle part (4), and having setting means (6) for adjusting the middle part (4) and/or the side parts (5), and having at least one manually operable actuating element (2, 3) arranged inside a cab for operating said setting means (6), wherein an electronic control unit (S) is connected between the actuating element (2, 3) and the setting means (6) and can be activated by the actuating element (2, 3),
**characterized in that**
the electronic control unit (S) is configured, after activation, to operate the setting means (6) with a timed sequence of control commands for achieving at least one control function programmed in the electronic control unit for the side parts (5) and/or the middle part (4) from an initial position to an end position preset by the control function, wherein the control unit (S) is configured to regulate the setting means (6) using the at least one control function depending on recorded travel and/or angle signals from travel and/or angle sensors (7, 8), and wherein at least one setting means (6) is assigned a travel sensor unit (7) to record setting data of said setting means (6) and transmit it to the control unit (S), and/or at least one side part (5) is assigned an angle sensor unit (8) to record angle data and transmit it to the control unit (S).

2. Tracked piste grooming vehicle according to claim 1, **characterized in that** several different control functions are stored in the electronic control unit (S) and can be activated alternatively or cumulatively using the at least one actuating element (3).

3. Tracked piste grooming vehicle according to claim 1 or 2, **characterized in that** the at least one control function in the electronic control unit (S) is system-implemented.

4. Tracked piste grooming vehicle according to claim 1 or 2, **characterized in that** the control unit (S) is assigned an input unit, and using said input unit the at least one control function can be programmed by the operator.

5. Tracked piste grooming vehicle according to any of the preceding claims, **characterized in that** the at least one control function is visualized in a display inside a cab of the tracked piste grooming vehicle.

6. Tracked piste grooming vehicle according to any of the preceding claims, **characterized in that** the setting means are of the hydraulic type.

## Revendications

1. Véhicule chenillé de piste (dameuse) avec une lame de déblayage (1) disposée côté frontal comprenant une partie centrale (4) ainsi que deux parties latérales (5) pivotantes par rapport à la partie centrale (4), ainsi qu'avec moyens de réglage (6) pour ajuster la partie centrale (4) et/ou les parties latérales (5), et avec au moins un élément de manœuvre (2, 3) opérable manuellement et disposé dans une cabine de conducteur pour manipuler les moyens de réglage (6), dans lequel une unité de commande électronique (S) est interconnectée entre l'élément de manœuvre (2, 3) et les moyens de réglage (6), ladite unité de commande étant activable par l'élément de manœuvre (2, 3),
**caractérisé en ce que**
l'unité de commande électronique (S) est configurée pour, après activation, commander les moyens de réglage (6) conformément à une séquence temporelle de commandes de contrôle pour obtenir au moins une des fonctions de commande programmées dans l'unité de commande électronique pour les parties latérales (5) et/ou la partie centrale (4) d'une position initiale jusqu'à une position finale prédéterminée par la fonction de commande, dans lequel l'unité de commande (S) est configurée pour régler les moyens de réglage (6) par l'au moins une fonction de commande selon des signaux de déplacement et/ou signaux d'angle détectés par capteurs de déplacement et/ou capteurs d'angle (7, 8), et dans lequel les capteurs de déplacement (7) sont associés à au moins un moyen de réglage (6), lesdites capteurs détectent données réglantes du moyen de réglage (6) et les transfèrent à l'unité de commande (S) et/ou les capteurs d'angle (8) sont associés à au moins une partie latérale (5), lesdites capteurs détectent données d'angle et les transfèrent à l'unité de commande (S).

2. Véhicule chenillé de piste selon la revendication 1, **caractérisé en ce que** plusieurs fonctions de commande différentes sont déposées dans l'unité de commande électronique (S), lesdites fonctions pouvant être activées alternativement ou cumulativement par l'au moins un élément de manœuvre (3).

3. Véhicule chenillé de piste selon la revendication 1 ou 2, **caractérisé en ce que** l'au moins une fonction de commande est sous forme d'implémentation de système dans l'unité de commande électronique (S).

4. Véhicule chenillé de piste selon la revendication 1 ou 2, **caractérisé en ce qu'**une unité de saisie est associée à l'unité de commande (S), par ladite unité de saisie l'au moins une fonction de commande peut être programmée par un opérateur.

5. **caractérisé en ce que** l'au moins une fonction de commande est visualisée dans un affichage dans une cabine de conducteur du véhicule chenillé de piste.

6. Véhicule chenillé de piste selon l'une quelconque des revendications précédentes, **caractérisé en ce que** les moyens de réglage sont configurés sous forme hydraulique.
